# EUROPÄISCHE PATENTSCHRIFT

(11) **EP 1 369 498 B1**
(45) Veröffentlichungstag und Bekanntmachung des Hinweises auf die Patenterteilung: **22.12.2004**
(21) Anmeldenummer: 03011231.2
(22) Anmeldetag: 16.05.2003
(51) Int. Cl.: C23C 4/12, B05B 7/20

(54) **Verfahren und Vorrichtung zum Hochgeschwindigkeits-Flammspritzen**
Method and apparatus for high-speed flame spraying
Procédé et appareil de dépôt par pulvérisation thermique à grand vitesse

(30) Priorität: 22.05.2002 DE 10222660
(43) Veröffentlichungstag der Anmeldung: 10.12.2003
(73) Patentinhaber: Linde Aktiengesellschaft, 65189 Wiesbaden (DE)
(72) Erfinder: Heinrich, Peter, 82110 Germering (DE); Kreye, Heinrich, Dr., 22175 Hamburg (DE); Stoltenhoff, Thorsten, 21465 Wentorf (DE)
(74) Vertreter: Kasseckert, Rainer

(56) Entgegenhaltungen:
- FR-A- 2 802 844
- GB-A- 548 630
- US-A- 5 520 334

## Beschreibung

Die Erfindung betrifft ein Verfahren und eine Vorrichtung zur Herstellung einer Beschichtung oder eines Formteils mittels Hochgeschwindigkeits-Flammspritzen, bei dem die pulverförmigen Spritzpartikel in einen Flammstrahl aus Verbrennungsgasen mittels eines Pulverrohrs injiziert werden und die Spritzartikel bei einer Entspannung des Flammstrahls in einer Lavaldüse auf Geschwindigkeiten von bis zu 800 m/sec gebracht werden. US 55 20 334 zeigt eine Vorrichtung gemäß dem Oberbegriffs der unabhängigen Ansprüche.

Es ist bekannt, auf Werkstoffe unterschiedlichster Art Beschichtungen mittels thermischer Spritzens aufzubringen. Bekannte Verfahren hierfür sind beispielsweise Flammspritzen, Lichtbogenspritzen, Plasmaspritzen oder Hochgeschwindigkeits-Flammspritzen. Das Hochgeschwindigkeits-Flammspritzen hat in den letzten beiden Jahrzehnten zunehmend an Bedeutung gewonnen. Der besondere Vorteil des Hochgeschwindigkeits-Flammspritzen besteht darin, dass der Schichtwerkstoff weniger stark erwärmt wird und mit deutlich höherer Geschwindigkeit auf die zu beschichtenden Teile aufgeschleudert wird als beim Flammspritzen, Lichtbogenspritzen oder Plasmaspritzen. Das bringt für viele Schichtwerkstoffe und Anwendungen Vorteile in bezug auf die Eigenschaften der Schichten.

Beim Hochgeschwindigkeits-Flammspritzen wird durch eine Verbrennung unter hohem Druck ein über 2000 m/s schneller Flammstrahl erzeugt und das Pulver in diesen Strahl injiziert. Zur Erzeugung des Flammstrahls wird ein Brenngas oder Kerosin sowie Sauerstoff in die Hochdruckbrennkammer der Spritzpistole geleitet. Als Brenngase dienen Propan, Propylen, Wasserstoff, Ethen und Acetylen. In der Hochdruckbrennkammer findet die Verbrennung bei einem Druck von 0,3 bis 0,5 MPa bzw. 0,5 bis 1,5 MPa statt. Spritzpistolen, die in dem niedrigeren der genannten Druckbereiche arbeiten, werden der ersten und zweiten Generation zugerechnet, während die Spritzpistolen im hohen Druckbereich der dritten Generation zugerechnet werden. Der Flammstrahl erreicht seine hohe Geschwindigkeit durch Expansion. Bei der ersten und zweiten Generation erfolgt die Expansion am Ausgang der Spritzpistole. Die Spritzpartikel erreichen dabei Geschwindigkeiten im Bereich von etwa 400 bis 500 m/s. Bei Spritzpistolen der dritten Generation befindet sich die Expansionsdüse direkt hinter der Hochdruckbrennkammer. Es werden Partikelgeschwindigkeiten erreicht, die im Bereich von 600 bis 800 m/s liegen. Zur Expansion der Verbrennungsgase wird eine de Laval'sche Düse benutzt, im folgenden kurz Lavaldüse genannt. Lavaldüsen bestehen aus einem konvergenten und einem sich in Stromrichtung daran anschließenden divergenten Abschnitt. Die Kontur der Düse muss im divergenten Bereich in bestimmter Weise geformt sein, damit es nicht zu Strömungsablösungen kommt und keine Verdichtungsstöße auftreten und die Strömung den Gesetzen nach de Laval gehorcht. Charakterisiert sind Lavaldüsen durch diese Kontur und die Länge des divergenten Abschnitts und des Weiteren durch das Verhältnis des Austrittquerschnitts zum engsten Querschnitt. Der engste Querschnitt der Lavaldüse heißt Düsenhals.

Die Injektion der Spritzpartikel in den Flammstrahl ist unterschiedlich gelöst. Bei den Spritzpistolen der ersten und zweiten Generation wird das Pulver axial und zentrisch in die Hochdruckbrennkammer injiziert. Bei den Spritzpistolen der dritten Generation erfolgt die Injektion entweder ebenfalls axial und zentrisch oder aber das Pulver wird erst hinter dem Düsenhals, radial in den bereits expandierenden Flammenstrahl injiziert. Wird das Pulver bereits in der Hochdruckbrennkammer injiziert, erreichen die Spritzartikel deutlich höhere Temperaturen als bei einer Injektion hinter dem Düsenhals. Die Spritzpistolen mit Pulverzufuhr in die Brennkammer sind folglich nur für Hitze beständige Werkstoffe, wie beispielsweise Keramiken, geeignet, während Spritzpistolen mit radialer Spritzpartikelzufuhr am Pistolenausgang auch zum Spritzen von Werkstoffen mit niedriger Schmelztemperatur, wie beispielsweise Aluminium - und Kupferlegierungen, verwendet werden können. Die radiale Injektion der Spritzpartikel bewirkt jedoch eine ungleichmäßige Beschleunigung gleich großer Spritzpartikel und damit unterschiedliche Endgeschwindigkeiten dieser Spritzpartikel. Verschiedene Geschwindigkeiten der Spritzpartikel beim Auftreffen auf das Werkstück führen jedoch zu Unregelmäßigkeiten und fehlerhaften Stellen in der Beschichtung. Des Weiteren erodiert bei der radialen Injektion der Spritzpartikel die Düsenwänd an der Stelle, die auf der gegenüberliegenden Seite des Spritzpartikeleinlasses liegt. Dies erhöht den Verschleiß der ohnehin stark belasteten Expansionsdüse und verschlechtert folglich die Wirtschaftlichkeit des Verfahrens.

Der vorliegenden Erfindung liegt daher die Aufgabe zugrunde, ein Verfahren und eine Vorrichtung zum Hochgeschwindigkeits-Flammspritzen anzugeben, welche die Injektion der Spritzpartikel erst ausserhalb der heißen Brennkammer und unter Vermeidung der erwähnten Nachteile der ungleichmäßigen Beschleunigung und der Düsenwanderosion durchführt.

Diese Aufgabe wird erfindungsgemäß dadurch gelöst, dass die Injektion der Spritzpartikel im divergenten Abschnitt der Lavaldüse erfolgt. Die axial und zentrische Injektion der Spritzpartikel gewährleistet eine gleichmäßige Beschleunigung der Spritzpartikel. Da die Spritzpartikel im Zentrum des Flammstrahls injiziert werden, erfahren alle Partikel nahezu die gleichen Beschleunigungskräfte und erreichen folglich nahezu die gleiche Endgeschwindigkeit. Folglich sind die mit dem erfindungsgemäßen Verfahren hergestellten Beschichtungen und Formteile qualitativ äußerst hochwertig. Darüber hinaus wird durch die axial und zentrische Spritzpartikelinjektion eine Erosion der inneren Düsenwand vermieden, da die Spritzpartikel in Richtung des Flammstrahls injiziert werden und von diesem geradeaus in Spritzrichtung geführt werden. Des Weiteren werden durch diese Injektion Verwirbelungen und Turbulenzen minimiert, und damit ergibt sich eine optimale Beschleunigung der Spritzpartikel. Weitere Vorteile ergeben sich aufgrund des Injektionsorts: Durch die Injektion im divergenten Abschnitt der Lavaldüse werden ein Überhitzen und ein zu weitgehendes Aufschmelzen der Spritzpartikel vermieden. Das Pulver gelangt nicht in die Brennkammer und wird dem Flammenstrahl aus Verbrennungsgasen erst zugegeben, wenn dessen Temperatur aufgrund der Expansion in der Düse zurückgegangen ist. Die Injektion im divergenten Abschnitt der Lavaldüse erlaubt somit die Verwendung von Hitze unbeständigem Pulver. Aber auch bei Hitze beständigen Pulvermaterialien wird ein zu starkes Aufschmelzen der Partikel, welches sich nachteilig auf Qualität der Beschichtung auswirkt, unterbunden. Das erfindungsgemäße Verfahren weist folglich alle Vorteile der radialen und zentrischen Injektion auf sowie die Vorteile der Injektion im divergenten Abschnitt der Lavaldüse.

In einer vorteilhaften Variante der Erfindung hat der Durchlass für den Flammenstrahl an der engsten Stelle einen kreisringförmigen Querschnitt. Dieser wird nach innen begrenzt durch die äußere Kontur des Pulverrohrs und nach außen begrenzt durch die innere Kontur des Düsenrohrs. In diesem Durchlass wird der Flammenstrahl beschleunigt. Durch die Größe des Durchlasses ist ferner der Verbrauch an Verbrennungsgasen und damit an Brennstoff und Sauerstoff vorgegeben. Da der kreisringförmige Querschnitt ohne Probleme klein gewählt werden kann, ist das hier vorgeschlagene Verfahren wirtschaftlich anwendbar.

Die erfindungsgemäße Hochgeschwindigkeits-Flammspritz-Einrichtung ist dadurch gekennzeichnet, dass das Pulverrohr innerhalb des äußeren Düsenkörpers axial und zentrisch im divergenten Abschnitt endet. Die erfindungsgemäße Anordnung des Pulverrohrs minimiert die Erosion des äußeren Düsenkörpers, da die Strömungsrichtung des Flammstrahls bei der Anordnung des Flammstrahls berücksichtigt wird und die Spritzpartikel bei der Injektion keine Geschwindigkeitskomponente in Richtung der äußeren Düsenwand besitzen. Die Hochgeschwindigkeits-Flammspritz-Einrichtung gibt durch die zentrische Anordnung des Pulverrohrs ferner die Bedingungen für eine optimale Beschleunigung der Spritzpartikel vor. Auch störende Verwirbelungen und Turbulenzen unterbindet die erfindungsgemäße Anordnung weitgehend. Durch die Tatsache, dass das Pulverrohr erst im divergenten Abschnitt des äußeren Düsenkörpers endet, wird es möglich, mit der Hochgeschwindigkeits-Flammspritz-Einrichtung auch leicht schmelzbare Spritzpartikel zu verwenden, welche die große Hitze in der Brennkammer nicht vertragen. Auch für Hitze beständige Spritzpartikel ist es von Vorteil, wenn diese nicht überhitzen oder zu stark anschmelzen.

In Weiterbildung der Erfindung ergeben die innere Form eines äußeren Düsenkörpers zusammen mit der äußeren Form eines koaxial in dem äußeren Düsenkörper angeordneten, in Spritzrichtung orientiertem Pulverrohrs eine Lavaldüse. Eine derartig gestaltete Lavaldüse ist unproblematisch herzustellen, da durch die erfindungsgemäße Konstruktion die Innenkontur des äußeren Düsenkörpers und/oder die Außenseite des Pulverrohrs zu fertigen ist.

In Weiterbildung der Erfindung hat das innen befindliche Pulverrohr auf seiner Außenseite eine derart gestaltete Kontur, dass sich zusammen mit einer glatten, zylindrischen Innenkontur des äußeren Düsenkörpers eine Lavaldüse ergibt.

Alternativ ergibt sich eine Lavaldüse aus einem innen befindliche Pulverrohr mit glatter zylindrischen Außenseite und außen liegendem Düsenkörper, der auf seiner Innenseite entsprechend geformt ist.

Die Lavaldüse wird in einer anderen Möglichkeit dadurch gebildet, dass die notwendige Kontur für die Lavaldüse teilweise auf der Außenseite des Pulverrohres und teilweise auf der Innenseite des äußeren Düsenkörpers aufgebracht wird.

Das Öffnungsverhältnis der Lavaldüse, d.h. das Verhältnis der Querschnittsfläche für den Gasdurchlass an der engsten Stelle zum Querschnitt am Austritt der Düse, liegt in einer vorteilhaften Ausgestaltung zwischen 1:2 und 1:25, vorzugsweise zwischen 1:5 und 1:11.

In einer bevorzugten Variante hat der äußere Düsenkörper im konvergenten Bereich einen kreisringförmigen Querschnitt, der im divergenten Bereich der Düse in einen rechteckigen Querschnitt übergeht. Mit Hilfe rechteckiger Formen werden schmale Bereiche und große Flächen vorteilhaft beschichtet.

Vorteilhafterweise bestehen sowohl das Pulverrohr als auch der äußere Düsenkörper jeweils aus einem metallischen Werkstoff, einer Keramik oder einem Verbundwerkstoff mit metallischem oder keramischen Bestandteilen. Pulverrohr und Düsenkörper bestehen in vorteilhafter Ausgestaltung aus unterschiedlichen Materialien. In Frage kommen hierfür unterschiedliche Metalllegierungen, unterschiedliche Keramiken, Kunststoffe oder eine Kombination aus unterschiedlichen Werkstoffen, z.B. Metall/Keramik, Metall/Kunststoff, Keramik/Kunststoff. Vorzugsweise besteht der äußere Düsenkörper aus Metall, während das innenliegende Pulverrohr aus Keramik gefertigt ist.

Pulverrohr und/oder äußerer Düsenkörper sind in einer vorteilhaften Variante aus - in Strömungsrichtung betrachtet - zwei oder mehr Teilen zusammengefügt, bei denen das erste Teil den Bereich um den Düsenhals umfasst und sich ein zweites bis zum Düsenaustritt reichendes Teil daran anschließt. Dabei ist das zweite Teil leicht zu tauschen und wird hinsichtlich seiner Gestalt und Werkstoffwahl nach den Anforderungen der verschiedenen Spritzwerkstoffen ausgewählt. Die beiden eben genannten Teile bestehen dabei vorteilhafterweise aus unterschiedlichen Werkstoffen.

Im folgendem soll der Stand der Technik und die Erfindung anhand schematisch dargestellter Beispiele näher erläutert werden:
In Figur 1 ist eine Hochgeschwindigkeits-Flammspritz-Einrichtung nach dem Stand der Technik skizziert.
In Figur 2 ist eine erfindungsgemäße Hochgeschwindigkeits-Flammspritz-Einrichtung gezeigt, in dessen Ausführung das Pulverrohr im divergenten Bereich des äußeren Düsenkörpers endet.
In Figur 3 sind drei Varianten für die Ausgestaltung der Lavaldüse aus Pulverrohr und äußerem Düsenkörper gezeigt.

Figur 1 zeigt das Prinzip der Expansionsdüse. Dieses Prinzip wird beispielsweise bei dem System JP-5000, welches der dritten Generation an Hochgeschwindigkeits-Flammspritz-Vorrichtungen angehört, verwendet. An das Zufuhrrohr 4 schließt sich die Hochdruckbrennkammer 3 an gefolgt von der Lavaldüse 5 mit der Düsenverengung und dem Endstück 6, in welches die Pulverrohre 2 führen. Durch das Zufuhrrohr 4 gelangen Kerosin und Sauerstoff in die Hochdruckbrennkammer 3, wo die beiden Stoffe miteinander reagieren. Die Verbrennungsgase bilden einen Flammstrahl, welcher durch Expansion in der Lavaldüse 5 auf Überschallgeschwindigkeit beschleunigt wird. In dem der Lavaldüse 5 folgendem Endstück 6 wird das Pulver mit zwei Pulverrohren radial in den Flammstrahl injiziert.

Die in Figur 2 schematisch gezeigte Hochgeschwindigkeits-Flammspritz-Einrichtung umfasst einer Lavaldüse 5 mit einem äußeren Düsenkörper 1, ein Pulverrohr 2, eine Hochruckbrennkammer 3 und zwei Zufuhrrohre 4. Durch die Zufuhrrohre 4 gelangen Brenngas und Sauerstoff in die Hochdruckbrennkammer 3, wo die chemische Reaktion stattfindet. Anstelle des Brenngases kann auch Kerosin verwendet werden. Die Verbrennungsgase expandieren in der sich an die Hochdruckbrennkammer anschließenden Lavaldüse 5. Das Pulverrohr 2 endet erst in dem konvergenten Abschnitt der Lavaldüse 5. Die äußere Oberfläche des Pulverrohrs 2 und die innere Oberfläche des äußeren Düsenkörpers 1 sind erfindungsgemäß derartig gestaltet, dass die Expansionsdüse 5 den Gesetzen nach de' Laval gehorcht.

Fig.3 zeigt drei besonders vorteilhafte Ausgestaltungen einer erfindungsgemäßen Hochgeschwindigkeits-Flammspritz-Einrichtung mit äußerem Düsenkörper 1 und Pulverrohr 2, wobei insbesondere Bezug auf die Gestaltung des Pulverrohrs 2 und des äußeren Düsenkörpers 1 genommen wird. In den Figuren 3a, b und c ist das Pulverrohr 2 jeweils von dem äußeren Düsenkörper 1 umgeben. Die Kombination der inneren Kontur des äußeren Düsenkörpers und der äußeren Form des Pulverrohrs ergeben eine Lavaldüse. In Fig. 3a ergibt eine glatte, zylindrische Innenform des äußeren Düsenkörpers zusammen mit einer nach außen gewölbten Außenkontur des Pulverrohrs die Lavaldüse. In Fig. 3b ist hingegen das Pulverrohr zylindrisch geformt und der äußere Düsenkörper in seiner Innenseite geschwungen. Düsenkörper und Pulverrohr sind in Fig. 3c derartig geschwungen, so dass sich die für die Lavaldüse notwendige Kontur aus der Kombination der Formen der Außenseite des Pulverrohrs und der Innenseite des äußeren Düsenkörpers ergibt.

## Patentansprüche

1. Verfahren zur Herstellung einer Beschichtung oder eines Formteils mittels Hochgeschwindigkeits-Flammspritzen, bei dem pulverförmige Spritzpartikel in einen Flammstrahl aus Verbrennungsgasen injiziert werden und die Spritzpartikel bei einer Entspannung des Flammstrahls in einer Lavaldüse auf Geschwindigkeiten von bis zu 800 m/s gebracht werden, und die Spritzpartikel axial und zentrisch injiziert werden, **dadurch gekennzeichnet** das die Injektion der Spritzpartikel im divergenten Abschnitt der Lavaldüse erfolgt.

2. Verfahren nach Anspruch 1, **dadurch gekennzeichnet, dass** die Spritzpartikel mittels eines koaxial in einem äußeren Düsenkörper angeordneten, in Spritzrichtung orientieren Pulverrohrs in den Flammstrahl injiziert werden, wobei das Pulverrohr in seiner äußeren Form zusammen mit der inneren Form des äußeren Düsenkörpers eine de Laval'sche Düse ergeben.

3. Verfahren nach einem der Ansprüche 1 oder 2, **dadurch gekennzeichnet, dass** die Injektion der Spritzpartikel an einem Ort erfolgt, der in dem Bereich zwischen einem Viertel und der Hälfte einer Strecke liegt, deren Anfangspunkt durch den Düsenhals und deren Endpunkt durch den Düsenaustritt festgelegt ist, wobei vom Düsenhals aus gemessen wird.

4. Verfahren nach einem der Ansprüche 1 bis 3, **dadurch gekennzeichnet, dass** der Durchlass für den Flammstrahl an der engsten Stelle einen kreisringförmigen Querschnitt hat, der nach innen begrenzt wird durch die äußere Kontur des Pulverrohrs und nach außen begrenzt wird durch die innere Kontur des Düsenrohrs.

5. Hochgeschwindigkeits-Flammspritz-Einrichtung mit einer Lavaldüse bestehend aus einem äußeren Düsenkörper (1) und einem Pulverrohr (2), wobei das Pulverrohr für die Zufuhr von Spritzpartikeln innerhalb des äußeren Düsenkörpers sorgt, **dadurch gekennzeichnet, dass** das Pulverrohr innerhalb des äußeren Düsenkörpers axial und zentrisch im divergenten Abschnitt der Lavaldüse endet.

6. Hochgeschwindigkeits-Flammspritz-Einrichtung nach Anspruch 5, **dadurch gekennzeichnet, dass** die innere Form eines äußeren Düsenkörpers zusammen mit der äußeren Form eines koaxial in dem äußeren Düsenkörper angeordneten, in Spritzrichtung orientiertem Pulverrohr eine Lavaldüse ergeben.

7. Hochgeschwindigkeits-Flammspritz-Einrichtung nach Anspruch 5 oder 6, **dadurch gekennzeichnet, dass** das innen befindliche Pulverrohr auf seiner Außenseite eine derart gestaltete Kontur hat, dass sich zusammen mit einer glatten, zylindrischen Innenkontur des äußeren Düsenkörpers eine Lavaldüse ergibt.

8. Hochgeschwindigkeits-Flammspritz-Einrichtung nach Anspruch 5 oder 6, **dadurch gekennzeichnet, dass** das innen befindliche Pulverrohr eine glatte zylindrische Außenseite hat und der außen liegende Düsenkörper auf seiner Innenseite so geformt ist, dass sich eine Lavaldüse ergibt.

9. Hochgeschwindigkeits-Flammspritz-Einrichtung nach Anspruch 5 oder 6, **dadurch gekennzeichnet, dass** die notwendige Kontur für eine Lavaldüse teilweise auf der Außenseite des Pulverrohres und teilweise auf der Innenseite des äußeren Düsenkörpers aufgebracht wird.

10. Hochgeschwindigkeits-Flammspritz-Einrichtung nach einem der Ansprüche 5 bis 9, **dadurch gekennzeichnet, dass** das Öffnungsverhältnis der Lavaldüse, d. h. das Verhältnis der Querschnittsfläche für den Gasdurchlass an der engsten Stelle zum Querschnitt am Austritt der Düse, zwischen 1 : 2 und 1 : 25, vorzugsweise zwischen 1 : 5 und 1 : 11 liegt.

11. Hochgeschwindigkeits-Flammspritz-Einrichtung nach einem der Ansprüche 5 bis 10, **dadurch gekennzeichnet, dass** der äußere Düsenkörper im konvergenten Bereich einen kreisringförmigen Querschnitt hat, der in der Nähe des Düsenhalses oder im divergenten Bereich der Düse in einen rechteckigen Querschnitt übergeht.

12. Hochgeschwindigkeits-Flammspritz-Einrichtung nach einem der Ansprüche 5 bis 11, **dadurch gekennzeichnet, dass** Pulverrohr und äußerer Düsenkörper jeweils aus einem metallischen Werkstoff, einer Keramik oder einem Verbundwerkstoff mit metallischen oder keramischen Bestandteilen bestehen.

13. Hochgeschwindigkeits-Flammspritz-Einrichtung nach einem der Ansprüche 6 bis 12, **dadurch gekennzeichnet, dass** Pulverrohr und äußerer Düsenkörper aus unterschiedlichen Materialien bestehen.

14. Hochgeschwindigkeits-Flammspritz-Einrichtung nach einem der Ansprüche 5 bis 13, **dadurch gekennzeichnet, dass** Pulverrohr und/oder äußerer Düsenkörper - in Strömungsrichtung betrachtet - aus zwei oder mehr Teilen zusammengefügt sind, bei denen das erste Teil den Bereich um den Düsenhals umfasst und sich ein zweites bis zum Düsenaustritt reichendes Teil daran anschließt, wobei das zweite Teil leicht auswechselbar ist.

15. Hochgeschwindigkeits-Flammspritz-Einrichtung nach Anspruch 14, **dadurch gekennzeichnet, dass** die beiden Teile aus unterschiedlichen Werkstoffen bestehen.

## Claims

1. Process for producing a coating or a shaped part by means of high-velocity oxyfuel spraying, in which pulverulent spray particles are injected into a flame jet comprising combustion gases, and the spray particles are accelerated to velocities of up to 800 m/s during expansion of the flame jet in a Laval nozzle, and the spray particles are injected axially and centrally, **characterized in that** the injection of the spray particles takes place in the divergent section of the Laval nozzle.

2. Process according to Claim 1, **characterized in that** the spray particles are injected into the flame jet by means of a powder tube which is arranged coaxially in an outer nozzle body and is oriented in the spraying direction, the external shape of the powder tube, together with the internal shape of the outer nozzle body, resulting in a Laval nozzle.

3. Process according to Claim 1 or 2, **characterized in that** the injection of the spray particles takes place at a location which is located in the range between quarter and half way along a section whose starting point is defined by the nozzle neck and whose end point is defined by the nozzle outlet, the measurement starting from the nozzle neck.

4. Process according to any of Claims 1 to 3, **characterized in that** at the narrowest point the passage for the flame jet has an annular cross section which is delimited on the inner side by the external contour of the powder tube and is delimited on the outer side by the internal contour of the nozzle tube.

5. High-velocity oxyfuel spraying device having a Laval nozzle, comprising an outer nozzle body (1) and a powder tube (2), the powder tube being responsible for the supply of spray particles within the outer nozzle body, **characterized in that** the powder tube ends axially inside the outer nozzle body and centrally within the divergent section of the Laval nozzle.

6. High-velocity oxyfuel spraying device according to Claim 5, **characterized in that** the internal shape of an outer nozzle body, together with the external shape of a powder tube, which is arranged coaxially in the outer nozzle body and is oriented in the spraying direction, produce a Laval nozzle.

7. High-velocity oxyfuel spraying device according to Claim 5 or 6, **characterized in that** the internally located powder tube, on its outer side, has a contour which is configured in such a manner that, together with a smooth, cylindrical internal contour of the outer nozzle body, a Laval nozzle is produced.

8. High-velocity oxyfuel spraying device according to Claim 5 or 6, **characterized in that** the internally located powder tube has a smooth, cylindrical outer side, and the inner side of the externally located nozzle body is shaped in such a way as to produce a Laval nozzle.

9. High-velocity oxyfuel spraying device according to Claim 5 or 6, **characterized in that** the required contour for a Laval nozzle is applied partly to the outer side of the powder tube and partly to the inner side of the outer nozzle body.

10. High-velocity oxyfuel spraying device according to any of Claims 5 to 9, **characterized in that** the opening ratio of the Laval nozzle, i.e. the ratio of the cross-sectional area for the gas passage at the narrowest point to the cross section at the outlet of the nozzle, is between 1:2 and 1:25, preferably between 1:5 and 1:11.

11. High-velocity oxyfuel spraying device according to any of Claims 5 to 10, **characterized in that** the outer nozzle body, in the convergent region, has an annular cross section which merges into a rectangular cross section in the vicinity of the nozzle neck or in the divergent region of the nozzle.

12. High-velocity oxyfuel spraying device according to any of Claims 5 to 11, **characterized in that** the powder tube and outer nozzle body each consist of a metallic material, a ceramic or a composite material with metallic or ceramic constituents.

13. High-velocity oxyfuel spraying device according to any of Claims 6 to 12, **characterized in that** powder tube and outer nozzle body consist of different materials.

14. High-velocity oxyfuel spraying device according to any of Claims 5 to 13, **characterized in that** powder tube and/or outer nozzle body - as seen in the direction of flow - are assembled from two or more parts, among which the first part comprises the region around the nozzle neck and a second part, extending as far as the nozzle outlet, adjoins the nozzle neck, the second part being readily exchangeable.

15. High-velocity oxyfuel spraying device according to Claim 14, **characterized in that** the two parts consist of different materials.

## Revendications

1. Procédé de production d'un revêtement ou d'un préformé au moyen d'une pulvérisation thermique à haute vitesse, dans lequel des particules pulvérisées sous forme de poudre sont injectées dans un jet enflammé de gaz de combustion et les particules pulvérisées sont amenées à des vitesses allant jusqu'à 800 m/s quand le jet enflammé est relâché par une tuyère de Laval, et les particules pulvérisées sont injectées de manière axiale et centrée, **caractérisé en ce que** l'injection des particules pulvérisées a lieu dans la section divergente de la tuyère de Laval.

2. Procédé selon la revendication 1, **caractérisé en ce que** les particules pulvérisées sont injectées dans le jet enflammé au moyen d'un tube à poudre disposé de manière coaxiale dans un corps extérieur de la tuyère, orienté dans le sens de la pulvérisation, le tube à poudre dans sa forme extérieure donnant avec la forme intérieure du corps extérieur de la tuyère une tuyère de Laval.

3. Procédé selon l'une des revendications 1 ou 2, **caractérisé en ce que** l'injection des particules pulvérisées a lieu a un endroit qui se trouve dans la région comprise entre un quart et la moitié d'une distance dont le point de départ est fixé par la gorge de la tuyère et le point d'arrivée par la sortie de la tuyère, la mesure étant effectuée à partir de la gorge de la tuyère.

4. Procédé selon l'une des revendications 1 à 3, **caractérisé en ce que** le passage pour le jet enflammé a, à l'endroit le plus étroit, une section transversale en forme d'anneau circulaire qui est limitée vers l'intérieur par le contour extérieur du tube à poudre et est limitée vers l'extérieur par le contour intérieur du tube de la tuyère.

5. Dispositif de pulvérisation thermique à haute vitesse avec une tuyère de Laval constituée d'un corps (1) extérieur de la tuyère et d'un tube à poudre (2), le tube à poudre veillant à l'amenée de particules pulvérisées à l'intérieur du corps extérieur de la tuyère, **caractérisé en ce que** le tube à poudre se termine à l'intérieur du corps extérieur de la tuyère de manière axiale et centrée dans la section divergente de la tuyère de Laval.

6. Dispositif de pulvérisation thermique à haute vitesse selon la revendication 5, **caractérisé en ce que** la forme intérieure d'un corps extérieur de la tuyère donne avec la forme extérieure d'un tube à poudre disposé de manière coaxiale dans le corps extérieur de la tuyère, orienté dans le sens de la pulvérisation une tuyère de Laval.

7. Dispositif de pulvérisation thermique à haute vitesse selon la revendication 5 ou 6, **caractérisé en ce que** le tube à poudre se trouvant à l'intérieur a sur son côté extérieur un contour réalisé de manière à donner avec un contour intérieur cylindrique lisse du corps extérieur de la tuyère une tuyère de Laval.

8. Dispositif de pulvérisation thermique à haute vitesse selon la revendication 5 ou 6, **caractérisé en ce que** le tube à poudre se trouvant à l'intérieur a un côté extérieur cylindrique lisse et le corps de la tuyère se trouvant à l'extérieur est formé sur son côté intérieur de manière à donner une tuyère de Laval.

9. Dispositif de pulvérisation thermique à haute vitesse selon la revendication 5 ou 6, **caractérisé en ce que** le contour nécessaire pour une tuyère de Laval est apporté en partie sur le côté extérieur du tube à poudre et en partie sur le côté intérieur du corps extérieur de la tuyère.

10. Dispositif de pulvérisation thermique à haute vitesse selon l'une des revendications 5 à 9, **caractérisé en ce que** le rapport d'ouverture de la tuyère de Laval, c'est-à-dire le rapport de l'aire de la section transversale pour le passage du gaz à l'endroit le plus étroit à la section transversale à la sortie de la tuyère, est compris entre 1 : 2 et 1 : 25, de préférence entre 1 : 5 et 1 : 11.

11. Dispositif de pulvérisation thermique à haute vitesse selon l'une des revendications 5 à 10, **caractérisé en ce que** le corps extérieur de la tuyère a dans la région convergente une section transversale en forme d'anneau circulaire qui se transforme à proximité de la gorge de la tuyère ou dans la région divergente de la tuyère en une section transversale rectangulaire.

12. Dispositif de pulvérisation thermique à haute vitesse selon l'une des revendications 5 à 11, **caractérisé en ce que** le tube à poudre et le corps extérieur de la tuyère sont constitués respectivement d'un matériau métallique, d'une céramique ou d'un matériau composite avec des composants métalliques ou céramiques.

13. Dispositif de pulvérisation thermique à haute vitesse selon l'une des revendications 6 à 12, **caractérisé en ce que** le tube à poudre et le corps extérieur de la tuyère sont constitués de matériaux différents.

14. Dispositif de pulvérisation thermique à haute vitesse selon l'une des revendications 5 à 13, **caractérisé en ce que** le tube à poudre et / ou le corps extérieur de la tuyère - vus dans le sens d'écoulement - sont assemblés à partir de deux pièces ou plus dont la première pièce comprend la région autour de la gorge de la tuyère et une deuxième allant jusqu'à la sortie de la tuyère s'y raccorde, la deuxième pièce étant facilement remplaçable.

15. Dispositif de pulvérisation thermique à haute vitesse selon la revendication 14, **caractérisé en ce que** les deux pièces sont constituées de matériaux différents.
